# FASCICULE DE BREVET EUROPEEN

(11) **EP 0 101 351 B1**
(45) Date de publication et mention de la délivrance du brevet: **27.12.1985**
(21) Numéro de dépôt: 83401475.5
(22) Date de dépôt: 19.07.1983
(51) Int. Cl.: D03D 41/00

(54) **Procédé et machine de réalisation de pièces complexes par tissage multidirectionnel**
Verfahren und Vorrichtung zum Herstellen von komplexen Gewebe durch multidirektionales Weben
Process and machine for making a complex fabric by multidirectional weaving

(30) Priorité: 09.08.1982 FR 8213893
(43) Date de publication de la demande: 22.02.1984
(73) Titulaire: AEROSPATIALE Société Nationale Industrielle, 75781 Paris Cédex 16 (FR)
(72) Inventeur: Cahuzac, Georges Jean Joseph, F-33110 Le Bouscat (FR); Monget, Francois Jean Roger, F-33700 Merignac (FR)
(74) Mandataire: Barnay, André François

## Description

La présente invention se rapporte à un procédé et à une machine de réalisation d'une pièce tissée formée de fils assemblés par tissage mul- tidirectionnel et susceptible de servir d'armature dans la fabrication d'un corps en matériau composite.

De telles armatures sont utilisées après imprégnation au moyen d'un liant approprié, pour obtenir des pièces susceptibles de supporter des sollicitations mécaniques et thermiques très élevées, telles que des tuyères, des pièces structurales de satellite, des corps de rentrée ou des moyeux de rotor de giravion.

On connaît par le brevet américain n° 4 218 276 (AVCO) un procédé manuel de réalisation de structures tridimensionnelles, consistant à disposer verticalement et parallèlement des aiguilles pointes en haut, maintenues écartées par deux peignes disposés à angle droit. Sur les pointes des aiguilles est ensuite posée une couche de tissu sur laquelle vient s'appuyer une plaque percée de trous correspondant aux aiguilles dont les pointes pénètrent la couche de tissu poussée vers le bas par la plaque. L'opération est renouvelée avec circulation des peignes, jusqu'à obtention de l'épaisseur requise pour l'empilement qui est ensuite enlevé de la machine. Puis des renforts filamentaires sont introduits dans les perçages de l'empilement pour former une structure tridimensionnelle. Pour mettre en oeuvre ce procédé, il est donc nécessaire de disposer de couches de tissu préalablement fabriquées et découpées aux dimensions voulues pour chaque produit spécifique. De plus, si ce brevet propose la réalisation de structures dites à trois dimensions dans lesquelles sont disposés verticalement des éléments rigides telles que des aiguilles métalliques, on peut constater que ces structures ne sont pas obtenues par tissage simultané de fils sur ces aiguilles. En effet, on réalise d'abord des couches entoilées, puis on les empile et on les embroche sur lesdites aiguilles.

Par le brevet français 77/18831 au nom de la demanderesse, on connaît également un procédé et une machine de tissage tridimensionnel pour la réalisation d'armatures tissées de révolution creuses. Dans un réseau de baguettes, maintenues parallèles aux génératrices du corps à réaliser au moyen de grilles, sont introduits et tissés en un plan fixe, d'une part des fils circonférentiels par dévidage en cercles concentriques d'une nappe de fils parallèles et d'autre part des fils radiaux par tricotage au moyen d'une aiguille d'un fil sous forme de chaînette. Dans ce procédé, les baguettes peuvent être des tiges métalliques qui, en fin de tissage, sont chassées et remplacées, au moyen d'un agencement de laçage, par des fils qui assurent le remplissage longitudinal.

Le procédé connu par le brevet américain n° 3 955 602 permet de réaliser des pièces de forme géométrique simple tels qu'essentiellement des blocs parallélépipédiques dans lesquels les fils disposés dans un même plan débouchent de part et d'autre d'un réseau de tiges verticales avec dépassement et nécessitent, de ce fait, l'utilisation d'un moyen de blocage des fils.

D'une manière générale, les procédés de l'art antérieur exigent des outillages spécifiques à la pièce à réaliser dans la mesure où le tissage est lié à l'écartement ou au pas des tiges verticales. Ils ne permettent donc pas des changements rapides et économiques de la définition des pièces tissées.

Par ailleurs, la plupart des procédés connus de réalisation des structures tissées en trois dimensions nécessitent la mise en place d'une quantité importante de bobines de fils et donc leur manipulation pour passer d'une pièce à une autre.

Enfin, le problème essentiel à résoudre dans le tissage de structures du genre considéré réside dans le fait que les fils à introduire dans un réseau de tiges ou baguettes doivent être déposés de telle manière qu'il ne subsiste aucune tension résiduelle dans ceux-ci.

En effet, les tensions accumulées finiraient par déformer le réseau et empêcheraient de continuer le tissage, par exemple en bloquant la machine utilisée. Ce problème est habituellement résolu soit empiriquement, par l'habileté de l'opérateur, soit par utilisation d'un outillage de maintien des tiges avec introduction des fils sous tension et enfilage de chaque fil dans une aiguille.

La présente invention permet de remédier aux inconvénients des procédés et appareilllages de l'art antérieur; elle a pour objet un procédé qui consiste, dans une phase initiale de tissage, à établir un réseau de baguettes rigides, parallèles et non jointives, à déposer à une extrémité de ce réseau, stationnaire, un fil unique suivant un chemin sinueux zigzaguant entre les parties terminales desdites baguettes, ce fil formant des couches successives se superposant dans des plans transversaux à la direction des baguettes, à tasser ces couches de fil au fur et à mesure de leur formation, ce tassement s'accompagnant d'un glissement desdites couches le long des baguettes, puis en cas de besoin à remplacer les beguettes par des fils dans une phase finale de laçage.

Le tassement avec glissement des couches de fil le long des baguettes s'effectue de préférence par application discontinue d'une pression sur chaque nouvelle couche achevée, l'ensemble des couches superposées étant soutenu à sa base par une surface d'appui qui s'éloigne d'un mouvement continu de la zone de dépôt du fil de tissage afin de donner place aux nouvelles couches de fil à déposer.

Il convient que le fil soit déposé sans tension dans le réseau de baguettes, étant à cet effet délivré avec poussée mécanique à la demande suivant une direction parallèle à celle des baguettes.

Le fil peut être déposé en méandres orientés dans les couches superposées alternativement suivant une direction, puis suivant une autre direction croisée par rapport à la précédente, par exemple perpendiculaire (dans ce cas, ces deux directions forment avec celle des baguettes un trièdre trirectangle).

Ainsi, le procédé selon l'invention permet d'effectuer le tissage en trois dimensions de pièces profilées de formes complexes et de dimensions quelconques, par dépôt dans les espaces libres d'un réseau de baguettes définissant une direction de la pièce à réaliser, un fil suivant une direction quelconque orthogonale à la précédente. Ce fil provient d'une bobine unique et est dévidé mécaniquement par le dessus des baguettes (supposées disposées verticalement), au niveau de leur partie supérieure et parallèlement à leur direction. Lorsqu'une couche de fil est déposée, elle est tassée en même temps que se décale l'organe destiné à supporter la pièce en cours de tissage pour permettre le dépôt de la couche suivante.

Lorsque les directions perpendiculaires aux baguettes ont été matérialisées par le fil selon ce mode de tissage, ces baguettes sont chassées et remplacées par un fil, de préférence suivant le procédé décrit dans la demande de brevet français n° 80/17666 au nom de la demanderesse.

On peut aussi utiliser des baguettes en un matériau restant dans la pièce après tissage, telles que par exemple des baguettes pultrudées.

Grâce à ce procédé, il est possible de modifier à volonté, dans chaque couche, la direction du fil, déposé par le dessus des baguettes, en fonction des sollicitations auxquelles est susceptible d'être soumise la pièce tissée. Ce n'est pas le cas dans les procédés connus, où justement la direction du fil est en général imposée par les modalités du procédé utilisé.

En outre, le procédé de l'invention permet de supprimer tout système d'arrêt des fils introduits perpendiculairement au réseau de baguettes et conduit donc à la réalisation d'une machine de tissage très simple.

Enfin, la disposition d'une bobine unique facilite la surveillance du dévidage du fil. Dans l'art antérieur, il faut généralement prévoir de nombreuses bobines pour alimenter les aiguilles permettant de tisser les fils d'une même couche, ces bobines étant équipées de dispositifs de dévidage des fils et de mise en tension, voire de freinage, afin de faire arriver une même quantité de fil de chacune des bobines pour la réalisation d'une couche et ce, sans tension, de manière à ne pas déformer le réseau de tiges ou baguettes rigides. Le procédé selon l'invention permet de s'affranchir de ces sujétions.

L'invention a également pour objet une machine permettant de mettre en oeuvre le procédé précédemment défini. Cette machine comprend, disposés l'un au-dessus de l'autre dans un bâti fixe, un ensemble de trois cadres horizontaux non rotatifs, mais mobiles verticalement de façon autonome, parmi lesquels le cadre intermédiaire porte un jeu de plateaux horizontaux dotés de perforations ordonnées suivant une trame régulière et destinées à recevoir des baguettes rigides d'égale longueur qui se trouvent ainsi maintenues en un réseau régulier vertical, le cadre supérieur porte, par l'intermédiaire d'un mécanisme de déplacement suivant deux directions horizontales croisées, de préférence perpendiculaires, une navette qui est ainsi mobile en tous sens dans un plan horizontal situé légèrement au-dessus du sommet du réseau de baguettes et est susceptible d'y déposer par le dessus un fil de tissage suivant un chemin sinueux, et le cadre inférieur porte un plateau horizontal d'arrêt non perforé, sous-jacent au réseau de baguettes. Il peut être utile que la machine réalise aussi une phase terminale de laçage; dans ce cas, il convient que celle-ci comporte en outre un agencement de laçage permettant de remplacer, après achèvement du tissage, les baguettes par des fils. Cet agencement de laçage comprend de préférence un dispositif supérieur d'actionnement d'une aiguille de laçage et un dispositif inférieur d'introduction d'un fil de laçage, ces dispositifs étant portés par des mécanismes respectifs de déplacement suivant deux directions horizontales croisées, montés respectivement sur le cadre supérieur et sur le cadre intermédiaire.

Avantageusement, la navette de la machine comporte des moyens d'entraînement et de poussée du fil susceptibles d'assurer la délivrance de celui-ci sans tension et constitués par deux roulettes entre lesquelles est pincé le fil et dont l'une est actionnée en rotation par un moteur, ces roulettes poussant ledit fil, lors de son dépôt, dans un tube guide-fil vertical.

Par ailleurs, la machine comporte de préférence un plateau perforé horizontal susceptible de descendre sur le réseau de baguettes, les extrémités de celles-ci pénétrant alors dans ses perforations, en tassent les couches de fil tissées dans ledit réseau. Ce plateau perforé peut être porté par le cadre supérieur au-dessus de la navette, laquelle est écartée de temps en temps du réseau de baguettes pour permettre la descente dudit plateau perforé sur la masse tissée.

Au-dessous du réseau de baguettes, le plateau d'arrêt peut être constitué par un disque entraîné en rotation autour de son axe vertical et comportant une barrette vibrante assurant par balayage le maintien longitudinal des baguettes à une hauteur constante en moyenne malgré l'action d'entraînement vers le bas qu'elles subissent de la part de la masse tissée au cours de sa confection.

Il convient d'associer à une machine selon l'invention un dispositif de commande numérique pilotant et synchronisant d'après un programme pré-établi tous les mouvements de ses organes mobiles, en particulier ceux de sa navette qui définissent la configuration des chemins sinueux de dépôt du fil formant les couches successives de la masse tissée.

La description qui va suivre, en regard des dessins annexés à titre d'exemples non limitatifs, permettra de bien comprendre comment la présente invention peut être mise en pratique.
La figure 1 représente schématiquement, en élévation, une machine de tissage multidimensionnel selon l'invention, la moitié de gauche correspond à la phase de tissage et la moitié de droite à la phase de laçage.
La figure 2 représente en perspective une vue de dessus du réseau de baguettes et de la masse tissée confectionnée dans celui-ci, ainsi que la navette et son mécanisme de déplacement.
La figure 3 représente à plus grande échelle le détail lll de la figure 1.
La figure 4 représente une coupe suivant la ligne IV-IV de l'objet de la figure 3.
La figure 5 représente schématiquement une coupe suivant la ligne V-V de l'objet de la figure 4, montrant en même temps le plateau perforé inférieur qui supporte la masse tissée et le plateau perforé supérieur, descendu en position de tassement de cette dernière.

Dans ces dessins, on ne doit pas s'attacher au fait que le nombre de baguettes du réseau est variable d'une figure à une autre. Il en est ainsi par simple raison de commodité de représentation. En pratique, le nombre et la disposition des baguettes sont choisis en fonction de la conformation et des dimensions de chaque pièce tissée à réaliser.

La machine que représente la figure 1 comprend un bâti 1 dans lequel sont disposées, entre son socle 1a et son toit 1b, plusieurs tiges filetées 2 verticales fixes (au moins trois) le long desquelles peuvent se déplacer trois cadres 3, 4, 5 horizontaux. A cet effet, chacun de ces cadres est muni d'un moteur particulier (non représenté) pouvant entraîner en rotation, par l'intermédiaire d'une chaîne 6, des écrous 6a engagés sur lesdites tiges filetées (seul l'un des écrous 6a du seul cadre 4 a été représenté, avec une partie de la chaîne 6 correspondante). Chaque cadre peut ainsi être animé à volonté d'un mouvement ascendant ou descendant par commande dudit moteur.

Le cadre supérieur 3 porte un plateau perforé 7 et, par l'intermédiaire d'un mécanisme 8 de déplacement à mouvements croisés, une navette 9 assurant le dépôt d'un fil 10 dans un réseau 14 de baguettes métalliques 11 rigides, tenues verticalement suivant une répartition régulière par des plateaux perforés 12, 13 (le nombre des plateaux 13 dépendant de la hauteur de la pièce à réaliser) portés par le cadre intermédiaire 4. Les perforations des plateaux 7, 12 et 13 sont disposées suivant un quadrillage (droit, comme dans le présent exemple, ou oblique), de manière que les baguettes 11 du réseau 14 qui les traversent fassent apparaître entre elles des couloirs se croisant sous un certain angle, ici un angle droit, dans lesquels sera déposé suivant des méandres de directions alternativement perpendiculaires le fil 10 par la navette 9.

Le mécanisme 8 assurant les déplacements de la navette 9 comprend une réglette 15 horizontale le long de laquelle peut se déplacer la navette sous l'action d'un moteur 16 par l'intermédiaire d'une courroie d'entraînement située à l'intérieur de la réglette (figure 2). Cette dernière est elle-même mobile suivant la direction horizontale perpendiculaire, ses extrémités roulant sur des rails de guidage 17, 18 fixés au cadre 3, sous l'action de courroies d'entraînement 19, 20 animées par un moteur 21 également solidaire du cadre 3. La navette 9 peut ainsi effectuer des déplacements suivant deux directions horizontales perpendiculaires 22, 23, donc être amenée successivement en tout point du plan horizontal limité par les rails 17,18.

La navette 9 est constituée (figure 3) par un chariot 24 coulissant le long de la réglette 15 et portant un petit moteur pas à pas 25 et deux roulettes 26, 27 entre lesquelles le fil 10 est pincé. La roulette 26 est entraînée en rotation par le moteur 25, tandis que la roulette 27 est montée folle. Par commande du moteur 25, le fil 10 est poussé plus ou moins vite dans un tube guide-fil 28 vertical fixé à la platine 24 et passant entre les extrémités supérieures des baguettes 11 du réseau 14 pour y déposer par le dessus de ce réseau le fil suivant le chemin sinueux choisi.

Pour réaliser le tissage d'une pièce de forme déterminée sur la machine décrite, on engage tout d'abord les baguettes 11 à travers les plateaux perforés 12, 13 pour les disposer en un réseau 14 régulier offrant la forme désirée (dans le cas présent, il s'agit d'une forme cylindrique de section circulaire ou polygonale). Le cadre 3 étant placé à une hauteur telle que le tube guide-fil 28 de la navette 9 pénètre dans la région supérieure du réseau 14 (figure 3), la navette est déplacée grâce à son mécanisme 8 suivant un trajet sinueux dont les méandres out orientés suivant l'une des directions des couloirs orthogonaux du réseau 14, parallèles aux directions 22, 23 de déplacement de la navette 9. En même temps, le moteur 25 de cette dernière est mis en marche, de sorte que le fil 10, issu d'une bobine 29, se dépose par le dessus du réseau de baguettes suivant ce trajet sinueux entre les extrémités supérieures de celles-ci (figure 4). Lorsqu'une couche C de fil a été déposée, la couche C suivante est déposée en superposition, suivant l'autre direction 22 ou 23. Dès l'achèvement de chaque couche, on fait s'écarter sur le côté la navette 9 et on commande un déplacement vers le bas du cadre 3 de manière à faire descendre sur le réseau 14 le plateau perforé 7 qu'il porte (figure 5) afin de tasser la masse tissée 30 formée par l'ensemble des couches C confectionnées. Pour assurer une pénétration aisée des baguettes 11 dans les perforations 31 du plateau 7, les extrémités des baguettes sont taillées en pointe et les orifices des perforations sont évasés, comme représenté. Parallèlement, on fait descendre le cadre 4 d'une quantité sensiblement égale à l'épaisseur d'une couche, de sorte que la masse tissée 30 descende graduellement, soutenue par le plateau perforé 12 solidaire du cadre 4 et tassée par le plateau perforé 7 solidaire du cadre 3. Après chaque opération de tassement, où le plateau perforé 7 descend toujours au même niveau, on le fait remonter (par déplacement ascendant du cadre 3) jusqu'à un niveau également fixe, suffisant pour laisser place à la navette 9 entre ledit plateau perforé et les extrémités des baguettes 11, qui revient alors dans cet espace pour effectuer le dépôt d'une nouvelle couche de fil après avoir résorbé le mou nécessité par son écart sur le côté préalablement au tassement.

Le glissement descendant de la masse tissée 30 entraîne vers le bas les baguettes 11. Pour compenser cet effet, sous le réseau de baguettes est prévu, porté par le cadre 5 (de hauteur réglable), un disque tournant 32 doté d'une barrette vibrante 33 (figure 1) disposée diamétralement sur une paire de vibreurs à action verticale qui cause, par balayage, une remontée des baguettes 11 frappées par ladite barrette, celles-ci conservant ainsi une position moyenne invariable dans le sens de la hauteur durant tout le déroulement du tissage de la pièce. En fin de tissage, le cadre 4 se trouve à proximité du cadre 5, les plateaux perforés 13, suspendus par des chaînettes 34 au cadre 4, étant venus se juxtaposer en conséquence.

La pièce désirée étant tissée, il s'agit alors d'en remplacer les baguettes 11 par des fils de même nature que le fil 10 constituant les couches transversales superposées. A cet effet, la machine est équipée d'un agencement 35 dit »de laçage«, composé d'un dispositif supérieur 35a et d'un dispositif inférieur 35b (représentés schématiquement sur la partie droite de la figure 1). Le dispositif supérieur 35a est porté par le cadre 3 par l'intermédiaire d'un mécanisme de déplacement 36a suivant deux directions orthogonales, semblable au mécanisme 8 de la navette 9. Il en va de même pour le dispositif inférieur 35b, dont le mécanisme de déplacement 36b est monté sur le cadre 3. Ces ensembles de laçage sont amovibles.

Dans la phase de laçage, le cadre 3 portant la pièce tissée par son plateau perforé 12 (la rehausse 37 prévue dans la phase de tissage étant supprimée) est remonté à une hauteur laissant au-dessous un espace suffisant pour la descente des baguettes 11 a chassées de la masse tissée 30. Le cadre est remonté corrélativement en une position où son plateau perforé 7 repose sur le haut de la masse tissée 30. Conformément à l'enseignement de la demande de brevet français n° 80/17666, le dispositif supérieur 35a fait descendre une longue aiguille 41 successivement à l'aplomb de chaque baguette 11, de manière à la chasser et à la faire tomber en 11 a au-dessous du cadre 4, sur le disque 32 (tandis qu'elle reste maintenue par les plateaux perforés 13 maintenant rassemblés et fixés au sommet de colonnes 38). A chaque descente, ladite aiguille accroche dans le dispositif inférieur 35b un fil 39 issu d'une bobine 40 et le tire en boucle à travers la masse tissée 30 en remplacement de la baguette qu'elle vient de chasser. Bien entendu, les mécanismes de déplacement 36a et 36b sont commandés corrélativement de la même façon pour que les dispositifs de laçage 35a et 35b restent constamment en regard et viennent successivement à l'aplomb de chaque baguette 11 du réseau 14.

La commande des différents organes mobiles de la machine, en particulier des mécanismes de déplacement 8, 36a et 36b (équipés de moteurs pas à pas), est effectuée en synchronisme, dans chaque phase de fonctionnement, au moyen d'un dispositif de commande numérique dans lequel est introduit un programme correspondant aux caractéristique de structure, de forme et de dimensions de la pièce tissée à réaliser.

On comprend que, par le choix de ce programme, on peut obtenir le dépôt du fil par la navette 9 dans chaque couche suivant tout chemin sinueux désiré entre les baguettes 11 du réseau, lesquelles peuvent d'ailleurs être ordonnées suivant un diagramme en section transversale de forme et de disposition géométrique quelconques. Il est ainsi possible d'obtenir des pièces tissées de forme cylindrique ou prismatique, pleines ou creuses, éventuellement déformables si le chemin du fil de tissage est choisi à cet effet dans chaque couche transversale.

## Revendications

1. Procédé de réalisation d'une pièce tissée formée de fils assemblés par tissage multidirec- tionnel et susceptible de servir d'armature dans la fabrication d'un corps en matériau composite, dans lequel on établit dans une phase initiale de tissage, un réseau (14), de baguettes rigides (11) parallèles et non jointives, caractérisé par le fait qu'il consiste, à déposer à une extrémité de ce réseau, stationnaire, un fil unique (10) suivant un chemin sinueux zigzaguant entre les parties terminales des baguettes (11), ce fil formant des couches (C) successives se superposant dans des plans transversaux à la direction des baguettes (11), à tasser des couches de fil au fur et à mesure de leur formation, ce tassement s'accompagnant d'un glissement desdites couches le long des baguettes.

2. Procédé selon la revendication 1, caractérisé par le fait que le tassement avec glissement des couches (C) de fil (10) le long des baguettes (11) s'effectue par application discontinue d'une pression sur chaque nouvelle couche (C) achevée, l'ensemble des couches superposées étant soutenu à sa base par une surface d'appui (12) qui s'éloigne d'un mouvement continu de la zone de dépôt du fil de tissage (10).

3. Procédé selon la revendication 1 ou 2, caractérisé par le fait que le fil (10) est déposé sans tension dans le réseau de baguettes (11), étant délivré avec poussée mécanique à la demande suivant une direction parallèle à celle des baguettes.

4. Procédé selon l'une quelconque des revendications 1 à 3, caractérisé par le fait que le fil (10) est déposé en méandres orientés dans les couches (C) superposées alternativement suivant une direction, puis suivant une autre direction croisée par rapport à la précédente.

5. Machine permettant de mettre en oeuvre le procédé selon l'une quelconque des revendications 1 à 4, caractérisé par le fait qu'elle comprend, disposés l'un au-dessus de l'autre dans un bâti (1) fixe, un ensemble de trois cadres (3,4, 5) horizontaux non rotatifs, mais mobiles verticalement de façon autonome, parmi lesquels le cadre intermédiaire (4) porte un jeu de plateaux horizontaux (12, 13) dotés de perforations ordonnées suivant une trame régulière et destinées à recevoir des baguettes rigides (11) d'égale longueur qui se trouvent ainsi maintenues en un réseau régulier (14) vertical, le cadre supérieur (3) porte, par l'intermédiaire d'un mécanisme (8) de déplacement suivant deux directions horizontales croisées (22, 23), une navette (9) qui est ainsi mobile en tous sens dans un plan horizontal situé légèrement au-dessus du sommet du réseau (14) de baguettes (11) et est susceptible d'y déposer par le dessus un fil de tissage (10) suivant un chemin sinueux, et le cadre inférieur (5) porte un plateau horizontal d'arrêt (32) non perforé, sous-jacent au réseau (14) de baguettes.

6. Machine selon la revendication 5, caractérisée par le fait qu'elle comporte en outre un agencement de laçage (35) permettant de remplacer, après achèvement du tissage, les baguettes (11) par des fils.

7. Machine selon la revendication 6, caractérisée par le fait que cet agencement de laçage (35) comprend un dispositif supérieur (35a) d'actionnement d'une aiguille de laçage (41) et un dispositif inférieur (35b) d'introduction d'un fil de laçage (39), ces dispositifs étant portés par des mécanismes (36a, 36b) respectifs de déplacement suivant deux directions horizontales croisées, montés respectivement sur le cadre supérieur (3) et sur le cadre intermédiaire (4).

8. Machine selon l'une quelconque des revendications 5 à 7, caractérisée par le fait que la navette (9) comporte des moyens d'entraînement et de poussée du fil (10) susceptibles d'assurer la délivrance de celui-ci sans tension et constitués par deux roulettes (26, 27) entre lesquelles est pincé le fil (10) et dont l'une est actionnée en rotation par un moteur (25), ces roulettes poussant ledit fil, lors de son dépôt, dans un tube guide-fil (28) vertical.

9. Machine selon l'une quelconque des revendications 5 à 8, caractérisé par le fait qu'elle comporte un plateau perforé (7) horizontal susceptible de descendre sur le réseau (14) de baguettes (11), les extrémités de celles-ci pénétrant alors dans ses perforations (31) en tassant les couches (C) de fil tissés dans ledit réseau.

10. Machine selon la revendication 9, caractérisée par le fait que le plateau perforé (7) est porté par le cadre supérieur (3) au-dessus de la navette (9)..

11. Machine selon l'une quelconque des revendications 5 à 10, caractérisée par le fait que le plateau d'arrêt (32) est constitué par un disque entraîné en rotation autour de son axe vertical et comportant une barrette vibrante (33) assurant par balayage le maintien longitudinal des baguettes (11) à une hauteur constante en moyenne.

12. Machine selon l'une quelconque des revendications 5 à 11, caractérisée par le fait que lui est associé un dispositif de commande numérique pilotant et synchronisant d'après un programme pré-établi tous les mouvements de ses organes mobiles.

## Patentansprüche

1. Verfahren zur Herstellung eines gewebten Teils, welches durch multidirektionales Weben aus Fäden zusammengefügt und geeignet ist, als Armierung bei der Herstellung eines Körpers aus Verbundwerkstoff zu dienen, wobei bei diesem Verfahren in einer ersten Webphase ein Raster (14) von parallel zueinander angeordneten und nicht aneinanderstoßenden steifen Stäbchen (11) erstellt wird, dadurch gekennzeichnet, daß an einem Ende des Rasters (14), stationär, ein einzelner Faden (10) angeordnet wird, der einem sinusförmig zwischen den Endstücken der Stäbchen (11) hin und her geführten Weg folgt, wobei dieser Faden (10) einander folgende und in Ebenen transversal zur Richtung der Stäbchen (11) übereinander angeordnete Lagen (C) bildet, und daß die Lagen (C) des Fadens (10) in dem Maße wie sie entstehen zusammengedrückt werden, wobei dies Zusammendrücken von einem Gleiten der genannten Lagen (C) entlang der Stäbchen (11) begleitet wird.

2. Verfahren nach Anspruch 1, dadurch gekennzeichnet, daß das Zusammendrücken verbunden mit dem Gleiten der Lagen (C) des Fadens (10) entlang der Stäbchen (11) durch die diskontinuierliche Ausübung eines Drucks auf jede neu fertiggestellte Lage (C) bewirkt wird und daß die Gruppe von übereinander angeordneten Lagen (C) an ihrem Boden durch eine Auflagefläche (12) abgestützt ist, die sich in einer dauernden Bewegung von dem Einbringungsbereich des Webfadens (10) entfernt.

3. Verfahren nach Anspruch 1 oder 2, dadurch gekennzeichnet, daß der Faden (10) ohne Spannung in das Raster (14) der Stäbchen (11) eingebracht und auf Wunsch mit einem mechanischen Vorschub in einer Richtung parallel zu den Stäbchen (11) abgegeben wird.

4. Verfahren nach einem der Ansprüche 1 bis 3, dadurch gekennzeichnet, daß der Faden (10) in Schleifen eingebracht wird, die in den übereinander angeordneten Lagen (C) abwechselnd in einer Richtung und in einer anderen, diese Richtung kreuzenden Richtung orientiert sind.

5. Vorrichtung zur Durchführung des Verfahrens nach einem der Ansprüche 1 bis 4, dadurch gekennzeichnet, daß eine Gruppe von drei horizontalen, nicht drehbaren, aber in unabhängiger Weise vertikal bewegbaren Rahmen (3, 4, 5) vorgesehen ist, welche einer unter dem anderen in einem festen Gestell (1) angeordnet sind, daß von diesen der mittlere Rahmen (4) einen Satz horizontaler Platten (12, 13) trägt, die mit Perforationen versehen sind, die einem regelmäßigen Raster folgend angeordnet und dazu bestimmt sind, die steifen Stäbchen (11) gleicher Länge aufzunehmen, so daß diese in einem regelmäßigen Raster (14) vertikal gehalten sind, daß der obere Rahmen (3) über ein in zwei einander kreuzenden Richtungen (22, 23) verfahrbares Laufwerk (8) ein Schiffchen (9) trägt, das so in einer horizontalen, ein wenig über der Spitze des Rasters (14) aus Stäbchen (11) liegenden Ebene in allen Richtungen bewegbar und geeignet ist, durch einen Kopf einen Webfaden (10) einem sinusförmigen Weg folgend abzusetzen, und daß der untere Rahmen (5) eine horizontale, nicht perforierte, unterhalb des Rasters (14) der Stäbchen (11) angeordnete Anschlagplatte (32) trägt.

6. Vorrichtung nach Anspruch 5, dadurch gekennzeichnet, daß sie unter anderem eine Vernähanordnung (35) aufweist, die nach Abschluß des Webens einen Ersatz der Stäbchen (11) durch Fäden ermöglicht.

7. Vorrichtung nach Anspruch 6, dadurch gekennzeichnet, daß die Vernähanordnung (35) einen Oberteil (35a) zur Betätigung einer Vernähnadel (41) und einen Unterteil (35b) zur Einleitung eines Vernähfadens (39) aufweist und daß diese Teile von entsprechenden, in zwei einander kreuzenden Richtungen verfahrbaren Laufwerken (36a, 36b) getragen sind, welche auf dem oberen Rahmen (3) bzw. dem mittleren Rahmen (4) angeordnet sind.

8. Vorrichtung nach einem der Ansprüche 5 bis 7, dadurch gekennzeichnet, daß das Schiffchen (9) Einrichtungen zum Antrieb und zum Vorschub des Fadens (10) aufweist, die geeignet sind, die Einbringung desselben ohne Spannung zu gewährleisten, daß die Einrichtungen aus zwei Klemmrollen (26, 27) bestehen, zwischen denen der Faden (10) eingeklemmt ist und deren eine von einem Motor (25) drehantreibbar ist, und daß die Klemmrollen (26, 27) den Faden (10) bei seiner Einbringung in einer vertikal angeordneten Fadenführung (28) vorschieben.

9. Vorrichtung nach einem der Ansprüche 5 bis 8, dadurch gekennzeichnet, daß sie eine perforierte, horizontale Platte (7) aufweist, die auf das Raster (14) von Stäbchen (11) absenkbar ist und daß die Enden der Stäbchen (11) während des Zusammendrückens der Lagen (C) des gewebten Fadens (10) in dem genannten Raster (14) durch die Perforationen (31) hindurchtreten.

10. Vorrichtung nach Anspruch 9, dadurch gekennzeichnet, daß die perforierte Platte (7) von dem oberen Rahmen (3) über dem Schiffchen (9) getragen ist.

11. Vorrichtung nach einem der Ansprüche 5 bis 10, dadurch gekennzeichnet, daß die Anschlagplatte (32) von einer in Drehung um ihre vertikale Achse angetriebenen Scheibe gebildet ist und eine Schwingleiste (33) aufweist, die durch ein Abtasten bzw. Bestreichen die Haltung der Stäbchen (11) in Längsrichtung auf einer im Mittel konstanten Höhe sicherstellt.

12. Vorrichtung nach einem der Ansprüche 5 bis 11, dadurch gekennzeichnet, daß ihr eine numerische Steuereinrichtung zugeordnet ist, die nach einem voreingestellten Programm alle Bewegungen ihrer beweglichen Teile steuert und synchronisiert.

## Claims

1. Process for the manufacture of a woven article formed of threads assembled by multi-directional weaving and able to serve as an armature in the fabrication of a body of composite material, in which process a network (14) of parallel and unjoined rigid rods (11) is provided in an initial weaving stage, characterised in that the process comprises depositing at a stationary end of the network a single thread (10) following a sinuous path which zig-zags between the end parts of the rods (11), this thread forming successive layers (C) superiomposed in planes transverse to the direction of rods (11) in order to thicken the layers of thread in the course of their formation, this thickening being accompanied by a sliding of the said layers along the rods.

2. Process according to claim 1, characterised in that the thickening with sliding of the layers (C) of the thread (10) along the rods (11) is effected by discontinuous application of pressure on each new layer (C) completed, the assembly of the superimposed layers being supported at their base by a support surface (12) which recedes with a continuous movement from the zone of deposit of the woven thread (10).

3. Process according to claim 1 or 2, characterised in that the thread (10) is deposited without tension in the network of rods (11), the thread being delivered in a direction parallel to that of the rods by mechanical pressure according to demand.

4. Process according to any of claims 1 to 3, characterised in that the thread (10) is deposited in meanders alternately oriented in the superposed layers (C) following one direction and then following another direction with respect to the previous direction.

5. Machine for carrying out the process according to any of claims 1 to 4, characterised in that it comprises, disposed one above the other on a fixed base (1), an assembly of three horizontal and non-rotatable frames (3, 4, 5) which are mobile vertically in an independent manner, the intermediate frame (4) of which carries a set of horizontal plates (12, 13) privided with perforations arranged according to a regular weft and intended to receive the rigid rods (11) of equal length which are thus maintained in a regular vertical network (14), the upper frame (3) of which carries, by means of a displacement ma- chanism (8) operable in two crossed horizontal directions (22, 23), a shuttle (9) which is thus mobile in any direction in a horizontal plane situated slightly above the top of the network (14) of rods (11) and is able to deposit by the upper part a weaving thread (10) following a sinuous path, and the lower frame (5) of which carries, underneath the network of rods (14), a horizontal non- perforated stop plate (32).

6. Machine according to claim 5, characterised in that it further comprises a lacing device (35) permitting replacement of the rods (11) by threads after weaving is completed.

7. Machine according to claim 6, characterised in that the lacing device (35) comprises an upper device (35a) for actuating a lacing needle (41) and a lower device (35b) for the introduction of a lacing thread (39), these devices being carried by respective displacement mechanisms (36a), (36b) operable in two crossed horizontal directions and mounted respectively on the upper frame (3) and on the intermediate frame (4).

8. Machine according to any of claims 5 to 7, characterised in that the shuttle (9) comprises means for entrainment and supply of a thread (10) which are arranged to ensure the delivery of the latter without tension and comprise two rollers (26, 27), between which the thread (10) is pinched and one of which is rotated by a motor (25), these rollers pressing the thread, during its deposit, into a vertical threadguiding tube (28).

9. Machine according to any of claims 5 to 8, characterised in that it comprises a perforated horizontal plate (7) capable of descending on the network (14) of rods (11), the ends of the latter thus penetrating through the perforations (31) and thickening the layers (C) of woven threads in the network.

10. A machine according to claim 9, characterised in that the perforated plate (7) is carried by the upper frame (3) above the shuttle (9).

11. Machine according to any of claims 5 to 10, characterised in that the stop plate (32) is constituted by a disc caused to rotate around its vertical axis and comprising a vibrating pin (33) ensuring by sweeping round the longitudinal maintenance of the rods (11) at a constant average height.

12. Machine according to any one of claims 5 to 11, characterised in that it is associated with a numerically-controlled device for regulating and synchronising according to a predetremined programme all the movements of its movable parts.
